# FASCICULE DE BREVET EUROPEEN

(11) **EP 0 081 439 B1**
(45) Date de publication et mention de la délivrance du brevet: **23.04.1986**
(21) Numéro de dépôt: 82420133.9
(22) Date de dépôt: 27.09.1982
(51) Int. Cl.: A63C 11/22

(54) **Bâton de ski**
Skistock
Ski pole

(30) Priorité: 03.12.1981 FR 8122967
(43) Date de publication de la demande: 15.06.1983
(73) Titulaire: KERMA Sociéte Anonyme, F-74700 Sallanches (FR)
(72) Inventeur: Joseph, Claude, F-74700 Sallanches (FR)
(74) Mandataire: Maureau, Bernard

## Description

L'invention a pour objet un bâton de ski dont la poignée est située de façon décentrée et en arrière par rapport à la partie supérieure du corps du bâton.

Qu'il s'agisse de la pratique du ski alpin (descente slalom, randonnée, compétition ...) ou du ski de fond (promenade, randonnée, compétition ...), le skieur utilise toujours deux bâtons qui sont habituellement réalisés en tube métallique ou synthétique et portent:
- à leur extrémité inférieure, une pointe destinée à accrocher sur la neige dure ou sur la glace et une rondelle ou disque limitant la pénétration du bâton dans la neige,
- et, à leur extrémité supérieure, une poignée permettant de prendre le bâton en main et une dragonne au traverse de laquelle passe le poignet du skieur.

La poignée, qui était autrefois constituée en cuir et est maintenant généralement réalisée en matiére plastique moulée, enveloppe habituellement la partie supérieure du tube ou corps du bâton, en le prolongeant réellement et en étant axée sur lui.

Il a cependant été proposé des bâtons dont la poignée est située de façon décentrée et en arrière par rapport à la partie supérieure du corps. Il en est ainsi pour des bâtons conformes au DE-A-2 223 273. En raison de leur agencement, de tels bâtons conviennent toutefois mal à la pratique du ski de haut niveau et du ski de compétition qui amène le skieur à planter ses bâtons le plus en avant possible, selon un angle intérieur au virage, et donc à amener successivement ses deux bâtons à former avec la pente de neige des angles très fermés.

La Demanderesse a donc pensé que, pour permettre un «planté» sûr et afficace des bâtons dans la neige, il était nécessaire d'apporter une modification substantielle à l'agencement des bâtons du type précité.

L'invention a précisément pour objet un bâton de ski qui est de ce type, mais dans lequel la poignée et la partie supérieure du corps forment un ensemble présentant une double courbure en S.

Le dessin schématique annexé représente, à titre d'exemples non limitatifs, deux formes d'exécution de cette poignée de bâton de ski:
Figures 1 et 2 représentent une forme d'exécution de cette poignée vue en élévation dans deux directions orthogonales;
Figures 3 et 4 sont des vues en perspective d'une autre forme d'exécution de cette poignée, respectivement à l'état éclaté et à l'état monté.

Les figures 1 et 2 illustrent une forme d'exécution dans laquelle (1) désigne le tube ou corps du bâton de ski. Ce corpos est coiffé, à sa partie supérieure, par un manchon (17) dont la tête (18) est déportée latéralement et reçoit une rotule (19) permettant l'articulation de la poignée proprement dite (20). Des moyens tels qu'écrous et vis sont prévus pour immobiliser cette poignée (20) dans la position angulaire voulue par le skieur au-dessus, en arrière et latéralement par rapport au bâton proprement dit (1).

Les figures 3 et 4 représentent une autre forme d'exécution, dans laquelle (21 ) désigne le corps du bâton et (22) désigne sa poignée dont la nature et l'agencement peuvent être quelconques. Le bâton (21 ) et la poignée (22) sont réunis par un mécanisme qui est désigné de façon générale par (23) et est composé de trois éléments désignés respectivement par (24), (25) et (26).

L'élément inférieur (24) est assimilable à un embout cylindrique, dimensionné pour pouvoir pénétrer à frottement gras dans le tube (21) du bâton; et il se termine par une tête (27) dont la face d'extrémité (28) est oblique par rapport à l'axe longitudinal A-A du bâton (21). Dans cette face (28) est aménagé un trou taraudé (29) dirigé selon l'axe précité A-A.

L'élément (25), qui constitue la pièce intermédiaire du mécanisme, consiste en une barrette cylindrique qui présente le même diamètre que la tête (27) de l'élément (24) et dont la face d'extrémité (30) présente, par rapport à l'axe longitudinal B-B de cet élément, la même obliquité que la face (28) de l'élément (24). Dans son autre zone d'extrémité, l'élément intermédiaire (25) présente une partie méplate (31 ). Deux trous lisses (32) et (33) sont percés dans cet élément intermédiaire (25). Le trou (32) est percé obliquement et s'étend perpendiculairement à la face (30) sur laquelle il débouche. L'autre trou (33) est percé perpendiculairement à la zone méplate (31 ).

Le troisième élément (26) constitue l'âme de la poignée proprement dite (22) et des moyens quelconques sont prévus pour réaliser une bonne liaison entre ces deux organes. Par l'une de ses extrémités, cet élément (26) déborde en-dessous de la poignée (22); et la partie ainsi débordante présente une zone méplate (34) destinée à coopérer avec celle (31 ) de l'élément intermédiaire (25); dans cette zone méplate est percé un trou taraudé (35) qui s'étend perpendiculairement à la zone méplate (34).

Les trois éléments (24), (25) et (26) du mécanisme permettant la liaison de la poignée (22) avec le corps (21) du bâton sont assemblés au moyen de deux vis (36) et (37). Celle (36) traverse le trou (32) de l'élément intermédiaire (25) et se visse dans le trou taraudé (29) de l'embout (24); et celle (37) traverse le trou (33) de l'élément intermédiaire (25) et se visse dans le trou taraudé (35) de l'élément terminal (26). Ces deux vis (36) et (37) permettent la liaison entre les trois éléments du mécanisme; mais il est important de noter que cette liaison par vis permet non seulement de réaliser le blocage des trois éléments les uns par rapport aux autres, mais aussi le réglage de leurs positions relatives.

Comme il ressort de la figure 4, la vis (36) constitue en effet un axe autour duquel l'élément intermédiaire (25), l'élément terminal (26) et la poignée (22) peuvent pivoter dans le sens de la flèche double (38) de la figure 4; durant ce pivotement, les faces planes (28) et (30), respectivement de l'élément de base (24) et de l'élément intermédiaire (25) glissent l'une contre l'autre et ce pivotement permet de régler le déport latéral de la poignée (22) par rapport au corps (21 ) du bâton.

Quant à la vis (37), elle sert l'axe de pivotement de l'élément terminal (26), et donc de la poignée (22) dans le sens de la flèche (39) de figure 4; par ce pivotement, il est possible de régler l'inclinaison de la poignée (22) par rapport au corps (21 ). du bâton.

Grâce à son agencement, le mécanisme réalisant la liaison entre le corps (21) et la poignée (22) du bâton permet de donner à cette poignée, par rapport au bâton proprement dit, la position d'inclinaison la plus opportune souhaitée par le skieur.

Dans l'une et l'autre des deux formes d'exécution (figures 1 et 2, figures 3 et 4), cette inclinaison relative de la poignée et du corps du bêaton et le positionnement de la poignée en arrière du corps du bâton permettent au skieur de planter son bâton très en avant dans le pente de neige, lorsque cette pente est peu prononcée et que le réglage donne à la poignée un angle très ouvert. Si par contre, la pente est très prononcée, le skieur modifie le réglage en fermant plus ou moins cet angle. Le skieur a donc la possibilité d'adapter l'angle de la poignée au degré de la pente et ainsi d'incliner au maximum son beâton vers l'avant, sans se tordre exagérément le poignet.

## Revendications

1. Bâton de ski dont la poignée (20, 22) est située de façon décentrée et en arrière par rapport à la partie supérieure du corps (1, 21 ) du bâton, caractérisé en ce que sa poignée (20, 22) et la partie supérieure de son corps (1, 21) forment un ensemble présentant une double courbure en S.

2. Bâton de ski selon la revendication 1, caractérisé en ce que sa poignée (20) est articulée autour d'un axe (19) situé au-dessus et transversalement par rapport au corps (1 ) du bâton et en ce que des moyens sont prévus pour immobiliser la poignée dans la position angulaire choisie par le skieur.

3. Bâton de ski selon les revendications 1 et 2, caractérisé en ce que l'articulation de la poignée (2) sur le bâton (1 ) comporte une rotule et des moyens d'immobilisation de la poignée dans toute direction par rapport au corps du bâton.

4. Bâton de ski selon la revendication 1, caractérisé en ce que le mécanisme de liaison entre le corps (21) du bâton et la poignée (22) est constitué en combinaison par:
- un embout (24) fixé au sommet du corps (21 ) du bâton et le prolongeant,
- un élément intermédiaire (25) articulé par l'une de ses extrémités au sommet de cet embout pour pouvoir se débattre autour de lui,
- et un élément (26) servant d'âme à la poignée (22) et articulé à l'extrémité libre de l'élément intermédiaire (25) autour d'un axe (37) permettant le réglage de l'angle formé par cet élément et par l'élément intermédiaire.

5. Bâton de ski selon les revendications 1 et 4, caractérisé en ce que l'élément (24) servant d'embout et l'élément intermédiaire (25) sont en contact par des faces (28-30) qui sont non pas perpendiculaires, mais obliques par rapport à leurs axes longitudinaux respectifs, et l'articulation de ces deux éléments est réalisée au moyen d'un axe (36) qui est perpendiculaire à ces deux faces.

6. Bâton de ski selon les revendications 1, 4 et 5; caractérisé en ce que les deux axes (36-37) permettant respectivement le débattement latéral de l'élément intermédiaire (25) et le réglage de l'inclinaison de l'élément terminal (26) et de la poignée (22) sont constitués par des vis grâce auxquelles lesdits éléments (25) et (26) sont immobilisables dans les positions angulaires souhaitées. '

## Patentansprüche

1. Skistock, dessen Griff (20, 22) bezüglich des oberen Bereiches des Stockkörpers (1, 21) ausserhalb der Mitte und nach hinten versetzt angeordnet ist, dadurch gekennzeichnet, dass sein Griff (20, 22) und der obere Bereich des Stockkörpers (1, 21) eine Anordnung mit einer doppelten S-förmigen Krümmung bilden.

2. Skistock nach Anspruch 1, dadurch gekennzeichnet, dass der Griff (20) um eine Achse (19) verschwenkbar ist, die oberhalb und quer zum Stockkörper (1) liegt, und dass Mittel vorgesehen sind, um den Griff in der vom Skifahrer gewählten Winkelstellung zu arretieren.

3. Skistock nach den Ansprüchen 1 oder 2, dadurch gekennzeichnet, dass die schwenkbare Lagerung des Griffes (2) am Stock (1) ein Kugelgelenk und Mittel umfasst, um den Griff in allen Richtungen gegenüber dem Stockkörper zu arretieren.

4. Skistock nach Anspruch 1, dadurch gekennzeichnet, dass der Verbindungsmechanismus zwischen dem Stockkörper (21) und dem Griff (22) in Kombination durch folgende Teile gebildet ist:
- einen Ansatz (24), welcher auf dem oberen Ende des Stockkörpers aufgesetzt ist und diesen verlängert,
- ein Zwischenelement (25), welches mit einem seiner Enden am oberen Ende des Ansatzes (24) derart gelenkig angeordnet ist, dass es um diesen herum verschwenkbar ist,
- und ein als Kern für den Griff (22) dienendes Element (26), welches am freien Ende des Zwischenelementes (25) um eine Achse (37) derart schwenkbar angeordnet ist, dass der Winkel zwischen diesem Element und dem Zwischenelement einstellbar ist.

5. Skistock nach einem der Ansprüche 1 bis 4, dadurch gekennzeichnet, dass der als Ansatz (24) dienende Teil und als Zwischenelement (25) mit Flächen (28, 30) aneinander anliegen, die nicht rechtwinklig, sondern schräg zu ihren jeweiligen Längsachsen ausgerichtet sind, und dass die schwenkbare Verbindung dieser beiden Bauteile mittels einer Achse (36) verwirklicht ist, die senkrecht zu den beiden Flächen steht.

6. Skistock nach einem der Ansprüche 1, 4 und 5, dadurch gekennzeichnet, dass die die beiden Achsen (36, 37), welche die seitliche Verschwenkung des Zwischenelementes (25) bzw. die Winkeleinstellung des Elementes (26) mit dem Griff (22) ermöglichen, durch Schrauben gebildet sind, mittels derer die Elemente (25, 26) in den gewünschten Winkellagen arretierbar sind.

## Claims

1. A ski stick of which the handle (20, 22) is located off-centre and rearwardly with respect to the upper part of the body (1, 21) of the stick, characterised in that its handle (20, 22) and the upper part of its body (1, 21) form an assembly having a double curve in the form of an S.

2. A ski stick according to Claim 1, characterised in that its handle (20) is articulated about a shaft (19) located above and transversely with respect to the body (1) of the stick andin that means are provided for fixing the handle in the angular position selected by the skier.

3. A ski stick according to Claims 1 and 2, characterised in that the means for articulating the handle (2) on the stick (1) include a swivel-joint and means for fixing the handle in any direction with respect to the body of the stick.

4. A ski stick according to Claim 1, characterised in that the connection mechanism between the body (21) of the stick and the handle (22) is constituted in combination by:
- an end piece (24) fixed to the top of the body (21 ) of the stick and extending it,
- an intermediate member (25) articulated by one of its ends on the top of said end-piece so as to be displaceable about the latter,
- and a member (26) acting as a core of the handle (22) and articulated on the free end of the intermediate member (25) about a shaft (37) permitting adjustment of the angle formed by this member and by the intermediate member.

5. A ski stick according to Claims 1 and 4, characterised in that the member (24) acting as an end-piece and the intermediate member (25) are in contact by faces (28-30) which are not perpendicular, but oblique with respect to their respective longitudinal axes, and the articulation of these two members is effected by means of a shaft (36) which is perpendicular to these two faces.

6. A ski stick according to Claims 1, 4 and 5, characterised in that the two shafts (36, 37) permitting respectively the lateral displacement of the intermediate member (25) and the adjustment of the inclination of the end member (26) and of the handle (22) are constituted by screws, by means of which the said members (25) and (26) may be fixed in the desired angular positions.
